# FASCICULE DE BREVET EUROPEEN

(11) **EP 1 192 011 B1**
(45) Date de publication et mention de la délivrance du brevet: **04.08.2004**
(21) Numéro de dépôt: 00922409.8
(22) Date de dépôt: 17.05.2000
(51) Int. Cl.: B05B 15/02

(54) **TETE DE PULVERISATION**
SPRÜHKOPF
SPRAY HEAD

(30) Priorité: 07.07.1999 CH 124499
(43) Date de publication de la demande: 03.04.2002
(73) Titulaire: Leisi, Marcel, 1260 Nyon (CH)
(72) Inventeur: Leisi, Marcel, 1260 Nyon (CH)
(74) Mandataire: Dietlin, Henri (CH)
(86) Numéro de dépôt international: PCT/CH2000/000274
(87) Numéro de publication internationale: WO 2001/003853

(56) Documents cités:
- US-A- 4 516 724

## Description

La présente invention a pour objet une tête de pulvérisation notamment pour pistolet de pulvérisation à haute pression comprenant un élément rotatif placé à . l'intérieur d'un corps central et traversée par un canal présentant un orifice de pulvérisation et un joint assurant l'étanchéité entre l'élément rotatif et le pistolet. L'élément rotatif présente une partie centrale circulaire comprenant la buse et introduite dans une ouverture latérale du corps central.

Une tête de pulvérisation de ce type est connue du document US-A-4 516 724.

La demande de brevet PCT/CH97/00316 présente une tête de pulvérisation pour pistolet de pulvérisation à haute pression, comprenant un élément de forme cylindrique monté rotatif dans un corps central et traversé par un conduit principal à l'extrémité duquel est montée une buse de pulvérisation envoyant un jet de fluide à haute pression sous forme de fuseau, deux canaux d'air à base pression se prolongeant à partir du corps central à l'intérieur de l'élément de forme cylindrique, de part et d'autre du conduit central de la buse, les orifices de sortie des jets d'air dans l'élément de forme cylindrique étant décalés par rapport aux orifices d'entrée en communication avec les canaux du corps central.

La demande de brevet PCT/CH98/00104 présente une tête de pulvérisation pour pistolet de pulvérisation à haute pression comprenant un élément rotatif placé dans un corps central et traversé par un canal présentant un orifice de pulvérisation et un joint assurant l'étanchéité entre l'élément rotatif et le pistolet, l'élément rotatif présente dans sa partie centrale une forme sphérique apte à collaborer avec le joint placé à l'intérieur du corps central et deux sièges circulaires placés de part et d'autre de la partie sphérique prenant appui sur les sièges placés de part et d'autre du corps central.

Les têtes de pulvérisation connues dans l'art antérieur présentent le désavantage d'avoir la fente de la buse à un niveau sensiblement égal ou inférieur au sommet de la tête de pulvérisation, ce qui produit toujours des interférences à la sortie du jet de fluide. En plus de cela, au moment d'arrêter la prestation, le liquide qui n'a pas pu quitter le pistolet retombé autour de la buse et par conséquent l'utilisateur est dans l'obligation permanent de la nettoyer pour éviter l'accumulation de peinture sèche autour de la fente de la buse et sur le sommet de la tête de pulvérisation. Le problème devient encore plus aigu lorsque l'on utilise des têtes de pulvérisation avec jets d'air additionnel, car les jets d'air provoquent des turbulences créant des dépôts de sédimentation de fluide sur le sommet de la tête. Ces dépôts sont particulièrement gênants, car ils donnent naissance à des gouttelettes, qui peuvent être projetées sur les objets à traiter par les jets d'air.

Le but de la présente invention est de remédier à ces inconvénients et de proposer une tête de pulvérisation, notamment pour pistolet de pulvérisation à haute pression comprenant un élément rotatif placé dans un corps central et traversé par une buse de pulvérisation et un joint assurant l'étanchéité entre l'élément rotatif et le pistolet, l'élément rotatif présentant une partie centrale circulaire comprenant la buse et introduite dans une ouverture latérale du corps central, caractérisée en ce que la partie centrale circulaire est amenée par une translation vers le haut du corps central dans une position de travail contre au moins une butée intérieure située au sommet du corps central, la buse placée dans la partie circulaire de l'élément rotatif étant dans la position de travail au dessus du sommet du corps central.

Avec la possibilité d'amener la partie centrale circulaire vers le haut de la tête par une translation, la buse placée sur la partie centrale pourra être surélevée et sortir du sommet de la tête. Ainsi, l'accumulation de peinture sur l'appareil lors de l'utilisation sera limitée, de même que les dépôts résiduels du fluide susceptibles de provoquer des souillures sur les pièces à gicler ou à revêtir.

Avec la disposition proposée selon l'invention, la buse pourra être amenée à dépasser la hauteur du sommet de la tête d'une distance de 1 à 5 mm.

Selon un mode d'exécution préféré, la partie centrale de l'élément rotatif présente au moins un épaulement latéral se présentant sous forme d'un axe qui collabore avec une prolongation sous forme de rainure de l'ouverture latérale du corps central, la rainure du corps central permettant après l'introduction de l'élément rotatif à l'intérieur du corps central, le déplacement de l'élément rotatif vers le haut du corps central jusqu'à ce que l'épaulement vienne s'appuyer contre la butée intérieure du sommet du corps central.

Selon ce même mode d'exécution, la partie centrale de l'élément rotatif présente un deuxième épaulement de la partie centrale opposé au premier et se présentant également sous forme d'un axe, le deuxième épaulement coopérant avec une rainure pratiquée de l'autre côté du corps central. Le joint assurant l'étanchéité entre le corps central et le pistolet coulisse dans un alésage pratiqué dans l'axe et à la base du corps central pour venir s'appuyer contre la partie centrale circulaire de l'élément rotatif.

Toujours selon ce mode d'exécution, la partie centrale circulaire de l'élément rotatif présente la forme d'une bille qui collabore avec le joint à l'intérieur du corps central.

Dans ce cas le joint peut présenter avantageusement une saignée de manière que la partie centrale de l'élément rotatif sous forme de bille repose sur les deux arêtes de la saignée.

Dans un autre mode d'exécution la partie centrale circulaire de l'élément rotatif présente la forme d'un cylindre qui collabore avec le joint à l'intérieur du corps central.

Le corps central est avantageusement traversé par une série de canaux permettant un flux d'air à basse pression pour régler l'angle d'ouverture du fuseau de fluide qui sort par la buse, les canaux se situant d'un côté et de l'autre de la buse et formant à leur sortie un angle aigu avec le conduit central de la buse.

Le corps central présente deux ergots diamétralement opposés à sa partie supérieure, le corps central étant traversé par deux canaux complémentaires qui se prolongent à l'intérieur desdits ergots avec des orifices de sortie dirigeant un flux d'air à basse pression sensiblement perpendiculairement à la fente de la buse, contre le fuseau de fluide sous pression qui sort de la buse, produisant l'atomisation dudit fuseau de fluide.

L'élément rotatif présente une goupille qui bute contre deux rebords du corps central pour se positionner de deux manières qui correspondent aux configurations de travail et de nettoyage de la buse. L'élément rotatif est relié à une poignée qui permet de tourner de 180° entre les deux positions respectivement de travail et de nettoyage. Selon le mode d'exécution préféré, l'élément rotatif est en acier, acier inox ou acier chromé ayant dans tous les cas reçu un traitement thermique pour durcir sa surface ; la buse est fabriquée en métal dur, par exemple en carbure de tungstène ; le corps central en alu éloxé, en acier ou en une matière synthétique renforcée avec de la fibre de carbone et le joint cylindrique en métal ferreux ou non ferreux ou en matière composite renforcée.

Le dessin illustre, à titre d'exemple, une tête de pulvérisation selon l'invention.
Dans le dessin, la figure 1 montre une vue d'une tête de pulvérisation d'un mode d'exécution de la tête, partiellement en coupe avec tous les éléments qui la composent,
la figure 2 montre une vue de dessus d'un élément rotatif, de la tête,
la figure 3 montre une vue latérale de l'élément rotatif de la figure 2, avec une coupe de sa partie centrale,
la figure 4 montre une vue latérale du corps central,
la figure 5 montre une coupe du corps central de la figure 1,
la figure 6 montre une vue de dessus du corps central avec à l'intérieur une buse de pulvérisation,
la figure 7 montre une coupe de détail du corps central selon la ligne VII-VII de la figure 6.
la figure 8 est une vue de dessus d'une variante de la tête représentée dans les figures 1 à 7,
la figure 9 est une vue en coupe selon la ligne IX-IX de la figure 8,
la figure 10 est une vue en coupe selon la ligne X-X de la figure 8, et
la figure 11 est une vue en coupe selon la figure XI-XI de la figure 8.

La tête de pulvérisation 1 représentée dans le dessin comprend un corps central 2 traversé par un élément rotatif 3. Un joint cylindrique 4 est introduit dans un alésage axial 4a pratiqué dans le corps central, de manière à pouvoir coulisser librement dans ledit alésage. L'extrémité inférieure du joint 4 présente un évidemment 5a dans lequel vient se positionner un joint d'extrémité 5, qui présente une ouverture centrale 7a débouchant sur un alésage central 7 pratiqué dans le joint cylindrique 4. Le joint 4 présente à sa base une rainure extérieure circulaire 6a dans laquelle vient se placer un joint « O-Ring » 6 destiné à assurer l'étanchéité entre le joint cylindrique 4 et l'alésage 4a du corps central 2. L'alésage central 7 du joint 4 s'élargit sous forme d'un entonnoir 8 à sa partie supérieure pour venir s'appuyer contre l'élément rotatif 3 comme expliqué ci-dessous.

L'élément rotatif 3 comprend une partie centrale 31 se présentant sous forme d'une bille, deux épaulements 32, respectivement 32a, se présentant sous forme d'un axe (voir également la figure 3). Les épaulements 32, respectivement 32a, présentent à leur extrémité libre un disque tronqué 33, respectivement un disque 35. Le disque tronqué 33 comprend une goupille 34 coopérant avec un évidement 34a pratiqué dans le corps central 2 et servant de butée. Une tige 36 s'étend vers l'extérieur, à partir du disque 33, prolonge l'épaulement 32 selon un même axe et reçoit à son extrémité libre une poignée 36a fixée au moyen d'une goupille 36b. Alternativement la poignée 36a peut être surmoulée en matière synthétique renforcée.

Le joint cylindrique 4 présente sur sa surface intérieure une saignée en V 41 en contact avec l'élément rotatif 3 qui repose sur les deux arêtes de la saignée 41. Cette saignée peut se présenter en coupe sous forme d'un V ou d'un U. Alternativement, elle peut être remplacée par un joint circulaire 41a qui sera de préférence en métal ou en matière composite.

A l'intérieur de la partie centrale 31 (figure 3) de l'élément rotatif 3 se trouve un insert ou buse de pulvérisation en carbure de tungstène 37 et une vis creuse 39, qui serre l'insert 37, par l'intermédiaire d'un joint torique 38, qui est placé entre la buse et la vis qui présente un alésage central non représenté et est serrée à l'aide d'une clef à six pans. La fente de l'insert 37 est placée dans le sens de l'axe de l'élément rotatif 3.

Le corps central 2 (figures 4 et 5) présente une ouverture latérale 21 qui se prolonge vers le haut par une rainure 22, une deuxième ouverture latérale 21a d'une dimension plus petite se trouvant du côté opposé à la première et se prolongeant également par une rainure comme dans le cas de l'ouverture latérale 21. Deux ergots 23 sont placés au sommet du corps central, chacun présentant un orifice de sortie 25 en direction de l'axe du corps central et sensiblement-perpendiculaire à celui-ci. Ces orifices 25 sont en communication avec deux canaux 24, qui traversent la paroi du corps central dans le sens de son axe et qui sont sensiblement perpendiculaires aux orifices de sortie 25. Ces canaux 24 sont destinés à envoyer un flux d'air vers le sommet de l'insert de pulvérisation 37 à la base du jet. Leurs orifices de sortie 25 peuvent être remplacés par des fentes. D'autres canaux 28 traversent les parois du corps central 2 dans la direction de son axe pour accéder aux orifices respectifs de sortie 29 (figures 6 et 7) placés au sommet du corps central et qui forment un angle aigu avec le fuseau qui sort par la fente de la buse. Ces quatre orifices 29 sont destinés à envoyer un flux d'air qui permet de changer l'angle de pulvérisation. A l'intérieur de chacun de ces canaux 28 et à leur base, est prévu un filetage 28a, qui permet l'introduction avec une clef à six pans des vis 28b, qui sont utilisées comme étrangleurs d'air. Elles se présentent sous forme de vis creuses avec des diamètres d'alésage différents dans le but de varier le débit d'air. Toutes les vis 28b d'un même jeu ont le même diamètre d'alésage. Il est évident que les canaux 24 peuvent également être munis des vis creuses 28b servant au réglage du débit d'air.

Dans la partie inférieure, le corps central 2 présente une rainure sous forme de couronne circulaire 27 collaborant pour la liaison avec le pistolet et permettant le passage de l'air à basse pression aux canaux 24,28. Généralement, les pistolets utilisés en liaison avec la buse de pulvérisation qui vient d'être décrite présentent un réglage d'air comprimé qui sera amené dans la rainure annulaire 27. Le réglage des débits d'air comprimé des orifices 25, respectivement 28 sera déterminé par le choix des alésages des vis creuses 28b. Il existe sur le marché des modèles de pistolets avec deux réglages d'air différents. Dans ce cas il sera possible d'alimenter séparément les canaux 24 et les orifices 25 qui débouchent sur les ergots et les autres canaux 28 et leur orifices respectifs 29.

En fonctionnement, l'élément rotatif 3 est introduit dans le corps central 2 à travers l'ouverture 21, le disque tronqué 33 de diamètre supérieur à l'ouverture 21 fixe la position jusqu'à laquelle l'élément rotatif 3 peut être introduit. Le disque 35 va sortir par l'autre côté du corps central 2 à travers l'ouverture 21a. A ce moment, les épaulements 32,32a peuvent glisser tout au long des rainures 22 vers le haut du corps central 2 jusqu'à ce que lesdits épaulements 32 heurtent la partie supérieure des encoches 22. L'élément rotatif 3 est alors situé au sommet du corps central 2 et la buse de pulvérisation 37 se trouve au dessus dudit sommet. Le joint 4 coulisse à l'intérieur de l'alésage 30 du corps central 2 pour assurer l'étanchéité entre celui-ci et le pistolet non représenté dans le dessin. La saignée 41 du joint cylindrique 4 assure une plus grande étanchéité puisque la partie centrale 31 de l'élément rotatif 3, sous forme de bille dans le dessin repose sur les deux arêtes de la saignée 41. Pour mieux assurer cette étanchéité, le joint cylindrique 4 présente à sa base le joint d'extrémité 5 en plastique polyamide (nylon) qui va relier la tête 1 au pistolet et le joint « O-Ring » 6 en Viton qui collabore avec le corps central 2 à l'intérieur de son alésage 30.

Quand la tête de pulvérisation 1 est dans sa position de travail comme montré dans la figure 1, le fluide à haute pression arrive par les alésages 7a,7 et continue son chemin à travers la vis 39 et la buse 37 reliés par le joint torique 38 en téflon. Le fluide qui va sortir sous forme de fuseau par là buse de pulvérisation 37 peut être réglé avec l'adjonction de l'air à base pression par le moyen des deux séries de canaux (24,28) qui vont dans la direction de l'axe du corps central et à l'intérieur de ses parois. L'air sous pression parcourt les deux canaux 24 en provenant de la rainure 27 à la base du corps central 2 et parvient aux orifices 25 de sortie, qui forment un angle sensiblement droit avec les canaux, l'air à base pression étant projeté sensiblement perpendiculairement contre le fuseau de fluide à haute pression qui sort par la fente de la buse 37 renforçant par cet apport d'air l'atomisation dudit fuseau de fluide. De même l'air à basse pression arrive aux canaux 28 qui partent aussi de la base du corps central 2 et parcourt l'intérieur des parois dudit corps central 2 pour arriver aux orifices 29 qui ont une inclinaison par rapport aux canaux 28. L'air à base pression traverse les canaux 28 et sort d'un coté et de l'autre de la buse 37 en formant un angle aigu avec le conduit central de la buse 37, de manière à pouvoir régler l'angle d'ouverture du fuseau de fluide qui sort par la buse 37.

A l'aide de la poignée 35, l'élément rotatif peut tourner de 180° et la buse 37 est alors placée de manière que sa fente soit confrontée à la sortie de l'alésage 7, prête pour son nettoyage. Cette opération est très simple puisque la goupille 34 va buter contre les rebords 26 de l'évidement 34a dans les deux positions opposées plaçant avec précision l'élément rotatif 3 en chaque cas.

La variante de la tête représentée dans les figures 8 à 11 comprend un corps central 2 traversé par un élément rotatif ou clef identique non représenté à l'élément 3 du mode d'exécution des figures 1 à 7 et muni d'un joint également non représenté identique au joint 4 des figures 1 à 7. Dans les figures 8 à 11, il a été représenté uniquement le corps central 2, étant entendu que tous les éléments constituant le corps central, ainsi que tous les éléments constituant la tête 2 et contribuant au fonctionnement de celle-ci sont les mêmes que ceux du mode d'exécution des figures 1 à 7.

On retrouve ainsi sur la tête 2 des figures 8 à 11 l'ouverture latérale 21 se prolongeant vers le haut par une rainure 22 permettant à l'élément rotatif ou clef 3 d'être introduit dans la tête 2 et amené dans la position de travail par une translation vers le haut dans la rainure 22, comme représenté dans la figure 11. Les deux ergots 23 placés au sommet de la tête 2 présentent également l'orifice de sortie 50 qui se présente dans la variante sous forme d'une fente dirigeant l'air additionnel d'atomisation sous un angle d'approximativement 12° par rapport à l'axe de la tête. Cet angle de 12° peut bien évidemment varier dans une fourchette allant de 0 à 20° si l'on veut attaquer le jet à la sortie de la buse ou un peu plus haut. Cet angle dépendra également de la hauteur entre le haut de la buse et le sommet de la tête, qui elle sera située dans une fourchette de 1 à 5 mm.

Comme dans le mode d'exécution des figures 1 à 7, les orifices d'atomisation 50 sont alimentés par les canaux 24 identiques à ceux du mode d'exécution des figures 1 à 7.

Toujours comme dans le mode d'exécution des figures 1 à 7, les canaux 28 (figure 8 et 11) sont en liaison avec les orifices de sortie-29 débouchant au sommet de la tête 2. Dans la variante représentée les orifices de sortie 29 sont au nombre de deux ; il peuvent cependant être plus nombreux, par exemple 4 ou 6. Ces orifices de sortie 29 sont, comme dans le mode d'exécution des figures 1 à 7 destinés à l'air additionnel ouvrant plus ou moins le faisceau du jet principal. Dans le cas où ils sont au nombre de 4 ils déboucheront de part et d'autre de l'axe XI-XI de la coupe de la figure 11. Dans le cas où il y a 6 canaux, ils seront placés de part et d'autre des canaux 28 de la figure 8. Comme représenté dans la figure 11, les orifices de sortie 29 feront un angle avec l'axe vertical de la tête variant dans une fourchette de 45 à 60°. Dans la variante de la figure 11, l'angle est de 50°.

Finalement, dans la variante des figures 8 à 11, l'élément rotatif ou la clef 3 est introduit dans des ouvertures latérales 21 de la tête 2 formant un axe de 45° (axe IX-IX de la coupe de la figure 9) par rapport aux deux ergots 23 (ligne X-X- de la figure 8). Ainsi, la buse 51 (figure 8) sera placée à 45° par rapport à l'axe de l'élément rotatif ou clef 3. Cette disposition est avantageuse par le fait qu'elle permet une répartition plus aisée des canaux d'air additionnel et par là une fabrication plus simple de la tête.

Le mode d'exécution des figures 1 à 7, de même que la variante des figures 8 à 11 comprend un élément rotatif se présentant sous forme d'une bille partiellement introduite dans une partie en forme d'entonnoir placée à l'intérieur du joint 4. Comme mentionné plus haut, une saignée 41 est placée sur le pourtour de l'entonnoir à l'endroit où_la surface sphérique de la bille 31 est en contact avec l'intérieur du joint. Cette saignée 41 peut être réalisée par usinage, moulage ou en repoussant la matière dudit joint. Alternativement, la saignée 41 peut être remplacée par une recouvrement se présentant sous la forme d'une zone circulaire 41a incrustée à l'intérieur du cône, la zone 41a étant en contact avec la bille de l'élément rotatif.

Bien que le mode d'exécution et la variante qui viennent d'être décrit présentent tous deux un élément rotatif ou clef 3 comprenant une bille 31 placée entre les deux axes 32 et 32a, il est évident que l'invention n'est pas limitée à cette solution et que la bille peut être remplacée par un cylindre ou une surface circulaire concave. Le joint 4 sera alors adapté à cette surface par tout moyen connu de l'homme de métier.

Le corps central 2 est réalisé en aluminium éloxé ; il peut cependant être fabriqué en acier inox, en acier chromé ou en matière plastique renforcée avec par exemple des fibres de carbone.

De même l'élément rotatif 3 et le joint 4 pourront être réalisés en métal, en matière plastique renforcée ou en céramique.

## Revendications

1. Tête de pulvérisation (1), notamment pour pistolet de pulvérisation à haute pression comprenant un élément rotatif (3) placé dans un corps central (2) et traversé par une buse (37) de pulvérisation et un joint (4) assurant l'étanchéité entre l'élément rotatif (3) et le pistolet, l'élément rotatif (3) présentant une partie centrale circulaire (31) comprenant la buse (37) et introduite dans une ouverture latérale (21) du corps central (2), **caractérisée en ce que** la partie centrale circulaire (31) est amenée par une translation vers le haut.du corps central (2) dans une position de travail contre au moins une butée intérieure située au sommet du corps central (2), la buse (37) placée dans la partie circulaire (31) de l'élément rotatif (3) étant dans la position de travail au dessus du sommet du corps central (2).

2. Tête de pulvérisation selon la revendication 1, **caractérisée en ce que** la partie centrale (31) de l'élément rotatif (3) présente au moins un épaulement latéral (32) se présentant sous forme d'un axe qui collabore avec une prolongation sous forme de rainure (22) de l'ouverture latérale (21) du corps central (2), la rainure (22) du corps central (2) permettant après l'introduction de l'élément rotatif (3) à l'intérieur du corps central (2), le déplacement de l'élément rotatif (3) vers le haut du corps central (2) jusqu'à ce que l'épaulement (32) vienne s'appuyer contre la butée intérieure du sommet du corps central (2).

3. Tête de pulvérisation selon la revendication 2, **caractérisée en ce que** l'élément rotatif (3) présente un deuxième épaulement (32a) de la partie centrale (31) opposé au premier (32) et se présentant également sous forme d'un axe, le deuxième épaulement (32a) coopérant avec une rainure pratiquée de l'autre côté du corps central (2).

4. Tête de pulvérisation selon la revendication 1, **caractérisée en ce que** le joint (4) assurant l'étanchéité entre le corps central (2) et le pistolet coulisse dans un alésage (30) pratiqué dans l'axe et à la base du corps central (2) pour venir s'appuyer contre la partie centrale circulaire (31) de l'élément rotatif (3).

5. Tête de pulvérisation selon la revendication 4, **caractérisée en ce que** la partie centrale circulaire (31) de l'élément rotatif (3) présente la forme d'une bille qui collabore avec le joint (4) à l'intérieur du corps central (2).

6. Tête de pulvérisation selon les revendications 4 et 5, **caractérisée en ce que** le joint (4) présente une saignée (41) de manière que la partie centrale (31) de l'élément rotatif (3) sous forme de bille repose sur les deux arêtes de la saignée (41).

7. Tête de pulvérisation selon la revendication 4, **caractérisée en ce que** la partie centrale circulaire (31) de l'élément rotatif (3) présente la forme d'un cylindre qui collabore avec le joint (4) à l'intérieur du corps central (2).

8. Tête de pulvérisation selon la revendication 1, **caractérisée en ce que** le corps central (2) est traversé par une série de canaux (28) permettant un flux d'air à basse pression pour régler l'angle d'ouverture du fuseau de fluide qui sort par la buse (37), les canaux (28) se situant de part et d'autre de la buse (37) dans le sens de la fente.

9. Tête de pulvérisation selon la revendication 1, **caractérisée en ce que** le corps central (2) présente deux ergots (23) diamétralement opposés à sa partie supérieure, le corps central (2) étant traversé par deux canaux (24) complémentaires qui se prolongent à l'intérieur desdits ergots (23) avec des orifices de sortie (25) dirigeant un flux d'air à basse pression sensiblement perpendiculairement à la fente de la buse (37), contre le fuseau de fluide sous pression qui sort de la buse (37), produisant l'atomisation dudit fuseau - de fluide.

10. Tête de pulvérisation selon la revendication 1, **caractérisée en ce que** chaque canal (24,28) présente à son intérieur de et à sa base un filetage (28a) qui permet l'introduction d'une vis (28b) creuse interchangeable et avec différents diamètres d'alésage.

11. Tête de pulvérisation selon la revendication 1, **caractérisée en ce que** l'élément rotatif (3) présente une goupille (34) qui bute contre deux rebords (26) du corps central (2) pour se positionner de deux manières qui correspondent aux configurations de travail et de nettoyage de la buse (37).

12. Tête de pulvérisation selon la revendication 1, **caractérisée en ce que** l'élément rotatif (3) est relié à une poignée (35) qui permet de tourner de 180° entre les deux positions respectivement de travail et de nettoyage.

13. Tête de pulvérisation selon la revendication 1, **caractérisée en ce que** l'élément rotatif (3) est en acier, acier inox ou en acier chromé.

14. Tête de pulvérisation selon la revendication 1, **caractérisée en ce que** la buse (37) est fabriquée en métal dur, par exemple en carbure de tungstène.

15. Tête de pulvérisation selon la revendication 1, **caractérisée en ce que** l'élément rotatif (3) comprend un joint torique (38) fabriqué en téflon qui relie la buse (37) à une vis de serrage (39).

16. Tête de pulvérisation selon la revendication 1, **caractérisée en ce que** le corps central (2) est fabriqué en alu éloxé, en acier ou en une matière synthétique renforcée avec la fibre de carbone.

17. Tête de pulvérisation selon la revendication 6, **caractérisée en ce que** le joint (4) qui traverse le corps central (2) est fabriqué en acier inox ou en une matière composite renforcée.

18. Tête de pulvérisation selon la revendication 1, **caractérisée en ce qu'**elle présente un joint (5) en plastique polyamide (nylon) pour relier le joint (4) qui traverse le corps central (2) au pistolet.

19. Tête de pulvérisation selon la revendication 1, **caractérisée en ce que** le joint (4) qui traverse le corps central (2) comprend un joint torique (6) qui assure l'étanchéité avec le corps central (2).

20. Tête de pulvérisation selon la revendication 1 ou 2, **caractérisée en ce que** le haut de la buse est située, dans sa position de travail, a une distance allant de 1 à 5 mm. par rapport au sommet de la tête.

21. Tête de pulvérisation selon la revendication 9, **caractérisée en ce que** les orifices de sortie (25, 50) des deux ergots (23) sont agencés pour diriger l'air additionnel d'atomisation selon un angle de 0 à 20° par rapport à l'axe de la tête.

22. Tête de pulvérisation selon la revendication 8, **caractérisée en ce que** les orifices de sortie des canaux (28) sont agencé de manière à diriger l'air additionnel permettant de fermer et d'ouvrir l'angle du fuseau de fluide selon un angle allant de 45° à 60° par rapport à l'axe vertical de la tête.

23. Tête selon la revendication 1, **caractérisée en ce que** l'élément rotatif ou clef (3) est introduit dans la tête selon un axe perpendiculaire à la ligne reliant les deux ergots (23) placés sur le sommet de la tête (2), la fente de la buse étant également perpendiculaire à cette ligne (fig. 1 à 7).

24. Tête selon la revendication 1, **caractérisée en ce que** l'élément rotatif ou clef (3) est introduit dans la tête (2) selon un axe de 45° par rapport à la ligne reliant les deux ergots (23) placés au sommet de la tête (2), la fente de la buse formant un angle perpendiculaire relativement à cette ligne (figures 8 à 11).

## Patentansprüche

1. Sprühkopf (1) insbesondere für Hochdruckspritzpistolen mit einem in ein Mittelstück (2) eingebrachten und von einer Sprühdüse (37) durchquerten Drehelement (3) mit einer Dichtung (4), um die Dichtigkeit zwischen dem Drehelement (3) und der Pistole zu gewährleisten, wobei das Drehelement (3) einen runden Mittelteil (31) mit der Düse (37) in eine seitliche Öffnung (21) des Mittelstücks (2) eingefügt aufweist, **dadurch gekennzeichnet, dass** der runde Mittelteil (31) mit einer Versetzung nach oben zum Mittelstück (2) in eine Arbeitsposition gegen mindestens einen an der Spitze des Mittelstücks (2) gelegenen inneren Anschlag gebracht wird und die Arbeitsposition der in den kreisförmigen Teil (31) des Drehelements (3) eingebrachten Düse (37) über der Spitze des Mittelstücks (2) liegt.

2. Sprühkopf nach Anspruch 1, **dadurch gekennzeichnet, dass** der Mittelteil (31) des Drehelements (3) mindestens eine seitliche Schulter (32) mit der Form einer Achse aufweist, welche mit einer Verlängerung mit der Form einer Rille (22) in der seitlichen Öffnung (21) des Mittelstücks (2) zusammenwirkt, wobei die Rille (22) des Mittelstücks (2) es nach dem Einfügen des Drehelements (3) ins Innere des Mittelstücks (2) ermöglicht, das Drehelement (3) nach oben zum Mittelstück (2) zu versetzen, bis die Schulter (32) auf dem inneren Anschlag der Spitze des Mittelstücks (2) aufliegen kommt.

3. Sprühkopf nach Anspruch 2, **dadurch gekennzeichnet, dass** das Drehelement (3) eine zweite, zur ersten (32) entgegengesetzte Schulter (32a) des Mittelteils (3) und ebenfalls mit der Form einer Achse aufweist, wobei die zweite Schulter (32a) mit einer in der anderen Seite des Mittelstücks (2) vorgesehenen Rille zusammenwirkt.

4. Sprühkopf nach Anspruch 1, **dadurch gekennzeichnet, dass** die die Dichtigkeit zwischen dem Mittelstück (2) und der Pistole versichernde Dichtung (4) in einer in die Achse und den Unterbereich des Mittelstücks (2) eingefügten Ausbohrung (30) gleitet, um gegen den runden Mittelteil (31) des Drehelements (3) anzuliegen.

5. Sprühkopf nach Anspruch 4, **dadurch gekennzeichnet, dass** der runde Mittelteil (31) des Drehelements (3) die Form einer Kugel, welche mit der Dichtung (4) im Innern des Mittelstücks (2) zusammenwirkt.

6. Sprühkopf nach den Ansprüchen 4 und 5, **dadurch gekennzeichnet, dass** die Dichtung (4) einen Einschnitt (41) aufweist, damit der Mittelteil (31) des Drehelements (3) mit der Form einer Kugel auf den beiden Kanten des Einschnitts (41) aufliegt.

7. Sprühkopf nach Anspruch 4, **dadurch gekennzeichnet, dass** der runde Mittelteil (31) des Drehelements (3) die Form eines Zylinders aufweist, der mit der Dichtung (4) im Innern des Mittelstücks (2) zusammenwirkt.

8. Sprühkopf nach Anspruch 1, **dadurch gekennzeichnet, dass** das Mittelstück (2) von einer Serie von Kanälen (28) durchquert wird, welche einen Luftdurchlass mit niedrigem Druck ermöglichen, um den Öffnungswinkel des Flüssigkeitsstrahls zu regeln, der aus der Düse (37) kommt, während diese Kanäle (38) beiderseits der Düse (37) in Richtung des Schlitzes angeordnet sind.

9. Sprühkopf nach Anspruch 1, **dadurch gekennzeichnet, dass** das Mittelstück (2) in seinem oberen Teil zwei genau entgegengesetzte Vorsprünge (23) aufweist, wobei das Mittelstück (2) von zwei zusätzlichen Kanälen (24) durchquert wird, die ins Innere der besagten Vorsprünge (23) mit Ausgangsöffnungen (25) führen und einen Tiefdruck-Luftstrom weitgehend rechtwinklig zum Schlitz der Düse (37) gegen die aus der Düse (37) kommende Flüssigkeitsspindel unter Druck leiten, um die Zerstäubung des besagten Flüssigkeitsstrahls zu bewirken.

10. Sprühkopf nach Anspruch 1, **dadurch gekennzeichnet, dass** im Innern jedes Kanals (24, 28) und in seinem unteren Bereich ein Gewinde (28a) vorgesehen ist, welches das Einfügen einer austauschbaren Hohlschraube (28b) mit verschiedenen Ausbohrungsdurchmessern ermöglicht.

11. Sprühkopf nach Anspruch 1, **dadurch gekennzeichnet, dass** das Drehelement (3) einen Bolzen (34) aufweist, der gegen zwei Ränder (26) des Mittelstücks anschlägt, um zwei Positionen einzunehmen, die den Arbeits- und Reinigungskonfigurationen der Düse (37) entsprechen.

12. Sprühkopf nach Anspruch 1, **dadurch gekennzeichnet, dass** das Drehelement (3) mit einem Griff (35) verbunden ist, welcher das Drehen um 180° zwischen den jeweiligen beiden Arbeits- und Reinigungspositionen ermöglicht.

13. Sprühkopf nach Anspruch 1, **dadurch gekennzeichnet, dass** das Drehelement (3) aus Stahl, Edelstahl oder Chromstahl ist.

14. Sprühkopf nach Anspruch 1, **dadurch gekennzeichnet, dass** die Düse (37) aus Hartmetall, wie z. B. Wolframkarbid gefertigt ist.

15. Sprühkopf nach Anspruch 1, **dadurch gekennzeichnet, dass** das Drehelement (3) eine aus Teflon gefertigt Runddichtung (38) aufweist, mit welcher die Düse (37) an eine Anziehschraube (39) anschliesst.

16. Sprühkopf nach Anspruch 1, **dadurch gekennzeichnet, dass** das Mittelstück (2) aus Eloxalaluminium, Stahl oder aus einem mit Kohlenstofffasern verstärkten Kunststoff gefertigt ist.

17. Sprühkopf nach Anspruch 6, **dadurch gekennzeichnet, dass** die den Mittelstück (2) durchquerende Dichtung (4) aus Edelstahl oder einem verstärkten Verbundwerkstoff gefertigt ist.

18. Sprühkopf nach Anspruch 1, **dadurch gekennzeichnet, dass** sie eine Dichtung (5) aus Polyamidkunststoff (Nylon) aufweist, um an die Dichtung (4) anzuschliessen, welche das Mittelstück (2) zur Pistole durchquert.

19. Sprühkopf nach Anspruch 1, **dadurch gekennzeichnet, dass** die Dichtung (4), welche das Mittelstück (2) durchquert, eine Runddichtung (6) aufweist, welche die Dichtigkeit mit dem Mittelstücks (2) versichert.

20. Sprühkopf nach Anspruch 1 oder 2, **dadurch gekennzeichnet, dass** der obere Teil der Düse in seiner Arbeitsposition in Bezug auf die Spitze des Kopfes in einem Abstand von 1 bis 5 mm gelegen ist.

21. Sprühkopf nach Anspruch 9, **dadurch gekennzeichnet, dass** die Ausgangsöffnungen (25, 50) der beiden Vorsprünge (23) angeordnet sind, um die Zusatz-Zerstäubungsluft in Bezug auf die Achse des Kopfes in einem Winkel von 0 bis 20° zu lenken.

22. Sprühkopf nach Anspruch 8, **dadurch gekennzeichnet, dass** die Ausgangsöffnungen der Kanäle (28) angeordnet sind, um die Zusatzluft zu lenken, welche das Schliessen und Öffnen des Winkels der Flüssigkeitsspindel in Bezug auf die vertikale Achse des Kopfes in einem Winkel von 45° bis 60° ermöglicht.

23. Sprühkopf nach Anspruch 1, **dadurch gekennzeichnet, dass** das Drehelement oder der Schlüssel (3) nach einer Achse in den Kopf eingegeben wird, die rechtwinklig zu der die beiden auf der Spitze des Kopfes (2) angebrachten Vorsprünge (23) verbindenden Linie verläuft, wobei der Schlitz der Düse ebenfalls rechtwinklig zu dieser Linie verläuft (Figuren 1 bis 7).

24. Sprühkopf nach Anspruch 1, **dadurch gekennzeichnet, dass** das Drehelement oder der Schlüssel (3) nach einer Achse in den Kopf (2) eingegeben wird, die einen Winkel von 45° zu der die beiden auf der Spitze des Kopfes (2) angebrachten Vorsprünge (23) verbindenden Linie bildet, wobei der Schlitz der Düse zu dieser Linie einen rechten Winkel bildet (Figuren 8 bis 11).

## Claims

1. Spray head (1), especially for a high-pressure spray gun, comprising a rotary element (3), which is placed in a central body (2) and through which passes a spray nozzle (37), and a seal (4) ensuring leak-tightness between the rotary element (3) and the gun, the rotary element (3) having a circular central part (31) comprising the nozzle (37) and introduced into a lateral aperture (21) of the central body (2), **characterized in that** the circular central part (31) being brought, by means of an upward translational movement of the central body (2), into a working position against at least one inner abutment located at the top of the central body (2), the nozzle (37) placed in the circular part (31) of the rotary element (3) being in the working position above the top of the central body (2).

2. Spray head according to Claim 1, **characterized in that** the central part (31) or the rotary element (3) has at least one lateral shoulder (32) taking the form of a spindle which cooperates with a groove-shaped prolongation (22) of the lateral aperture (21) of the central body (2), the groove (22) of the central body (2) making it possible, after the rotary element (3) is introduced into the central body (2), to displace the rotary element (3) towards the top of the central body (2), until the shoulder (32) comes to bear against the inner abutment of the top of the central body (2).

3. Spray head according to Claim 2, **characterized in that** the rotary element (3) has a second shoulder (32a) of the central part (31), said second shoulder being opposite the first (32) and likewise taking the form of a spindle, the second shoulder (32a) cooperating with a groove made on the other side of the central body (2).

4. Spray head according to Claim 1, **characterized in that** the seal (4) ensuring leak-tightness between the central body (2) and the gun slides in a bore (30) made in the spindle and at the base of the central body (2), so as to come to bear against the circular central part (31) of the rotary element (3).

5. Spray head according to Claim 4, **characterized in that** the circular central part (31) of the rotary element (3) takes the form of a ball which cooperates with the seal (4) within the central body (2).

6. Spray head according to Claims 4 and 5, **characterized in that** the seal (4) has an indentation (41) such that the ball-shaped central part (31) of the rotary element (3) rests on the two edges of the indentation (41).

7. Spray head according to Claim 4, **characterized in that** the circular central part (31) of the rotary element (3) takes the form of a cylinder which cooperates with the seal (4) within the central body (2).

8. Spray head according to Claim 1, **characterized in that** the central body (2) has passing through it a series of ducts (28) allowing a low-pressure air stream for setting the opening angle of the fluid taper emerging through the nozzle (37), the ducts (28) being located on either side of the nozzle (37) in the direction of the slit.

9. Spray head according to Claim 1, **characterized in that** the central body (2) has two diametrically opposed stubs (23) in its upper part, the central body (2) having passing through it two complementary ducts (24) which are prolonged within said stubs (23), with outlet orifices (25) directing a low-pressure air stream substantially perpendicularly to the slit of the nozzle (37), against the pressurized fluid taper emerging from the nozzle (37), thus causing the atomization of said fluid taper.

10. Spray head according to Claim 1, **characterized in that** each duct (24, 28) has within it, and at its base, a thread (28a) which makes it possible to introduce an interchangeable hollow screw (28b) with different bore diameters.

11. Spray head according to Claim 1, **characterized in that** the rotary element (3) has a pin (34) which butts against two rims (26) in the central body (2) so as to be positioned in two ways which correspond to the working configuration and the cleaning configuration of the nozzle (37).

12. Spray head according to Claim 1, **characterized in that** the rotary element (3) is connected to a handle (35) which makes it possible to rotate through 180° between the two respective working and cleaning positions.

13. Spray head according to Claim 1, **characterized in that** the rotary element (3) is made from steel, stainless steel or chrome steel.

14. Spray head according to Claim 1, **characterized in that** the nozzle (37) is manufactured from hard metal, for example from tungsten carbide.

15. Spray head according to Claim 1, **characterized in that** the rotary element (3) comprises an O-ring seal (38) which is manufactured from Teflon and which connects the nozzle (37) to a clamping screw (39).

16. Spray head according to Claim 1, **characterized in that** the central body (2) is manufactured from anodized aluminium, from steel or from a synthetic material reinforced with carbon fibre.

17. Spray head according to Claim 6, **characterized in that** the seal (4) passing through the central body (2) is manufactured from stainless steel or from a reinforced composite material.

18. Spray head according to Claim 1, **characterized in that** it has a seal (5) made from polyamide plastic (nylon) connecting the seal (4) which passes through the central body (2) to the gun.

19. Spray head according to Claim 1, **characterized in that** the seal (4) passing through the central body (2) comprises an O-ring seal (6) which ensures leak-tightness in relation to the central body (2).

20. Spray head according to Claim 1 or 2, **characterized in that** the top of the nozzle, when the latter is in its working position, is located at a distance of 1 to 5 mm from the top of the head.

21. Spray head according to Claim 9, **characterized in that** the outlet orifices (25, 50) of the two stubs (23) are arranged so as to direct the additional atomizing air at an angle of 0 to 20° in relation to the axis of the head.

22. Spray head according to Claim 8, **characterized in that** the outlet orifices of the ducts (28) are arranged so as to direct the additional air, making it possible to close and open the angle of the fluid taper, at an angle of 45° to 60° in relation to the vertical axis of the head.

23. Head according to Claim 1, **characterized in that** the rotary element or key (3) is introduced into the head along an axis perpendicular to the line connecting the two stubs (23) placed at the top of the head (2), the slit of the nozzle likewise being perpendicular to this line (Figures 1 to 7).

24. Head according to Claim 1, **characterized in that** the rotary element or key (3) is introduced into the head (2) along an axis of 45° in relation to the line connecting the two stubs (23) placed at the top of the head (2), the slit of the nozzle forcing an angle perpendicular to this line (Figures 8 to 11).
